# EUROPÄISCHE PATENTSCHRIFT

(11) **EP 0 134 308 B1**
(45) Veröffentlichungstag und Bekanntmachung des Hinweises auf die Patenterteilung: **07.01.1988**
(21) Anmeldenummer: 83111522.5
(22) Anmeldetag: 18.11.1983
(51) Int. Cl.: A47K 3/16, E04B 1/82

(54) **Wannenschürze**
Bath side-panel
Habillage de baignoire

(30) Priorität: 17.08.1983 DE 3329649
(43) Veröffentlichungstag der Anmeldung: 20.03.1985
(73) Patentinhaber: Correcta GmbH, D-34526 Bad Wildungen (DE)
(72) Erfinder: Blecher, Klaus, D-3414 Hardegsen (DE); Fiedler, Reinhard, D-3544 Waldeck 2 (DE); Beermann, Hubert, D-3414 Hardegsen (DE); Wagener, Gerhard, D-3593 Edertal-Bergheim (DE)
(74) Vertreter: Müller, Heinz-Gerd (DE)

(56) Entgegenhaltungen:
- CH-A- 296 947
- FR-A- 2 077 287
- FR-A- 2 344 259
- FR-A- 2 517 344
- US-A- 2 528 432
- US-A- 4 290 154

## Beschreibung

Die Erfindung betrifft eine Wannenschürze, bestehend aus einem flächigen Gebilde, welches über Verbindungen direkt mit der Unterseite des Wannenrandes und dem Boden gehalten ist.

Wenn eine Badewanne oder eine Duschtasse in ein Bauwerk eingebaut wird, so ist es im allgemeinen üblich, die vom Badezimmer aus sichtbaren Seiten aus ästhetischen und hygienischen Gründen mit einer Schürze zu verkleiden (siehe US-A4290 154).

Bekannt ist eine Schürze, die aus einzelnen Styroporkörpern mauerwerksmässig aufgebaut ist.

Der Nachteil dieser Konstruktion besteht darin, dass neben hohem Arbeitsaufwand grosses handwerkliches Können erforderlich ist, denn die Aussenfläche der Schürze muss für die übliche Fliesung völlig plan sein.

Weiter gibt es Schürzen aus Kunststoffschaum, die an einem Metall-Gerüst befestigt sind.

Bei diesen Schürzen werden die Beanspruchungen der Schaumstoffplatten über das Gerüst in den Boden eingeleitet, wodurch infolge der unterschiedlichen Ausdehnungskoeffizienten von Stahl und Kunststoff zusätzlich Wärmespannungen entstehen. Auch besteht, insbesondere, wenn die Teile nicht sorgfältig behandelt wurden, Rostgefahr bei den Stahlteilen. Gleichzeitig leiten die Metallteile den Schall und die Wärme weiter, was unerwünscht ist. Hinzu kommt, dass ein Stahl-Gerüst sehr teuer ist und schwieriger bei abweichende Abmessungen anzupassen ist. Auch ist eine verkleidete Badewanne aus Kunststoff - insbesondere zum Einsatz in Mobilheimen - vorbeschrieben, bei der die Wannenschürze in ein an der Badewanne angebrachtes Befestigungsmittel von unten einschiebbar ist, welches aus einem Schlitz zwischen der Innenseite des nach unten abgebogenen Randes und einem s-förmigen aufgeschweissten Kunststoffstreifen besteht.

Die Wannenschürze besteht aus einer dünnen (1/8") thermoplastischen (ABS, Acrylharz) Platte, die rückseitig über dickes Sperrholz verstärkt ist. Die Anordnung eines formschlüssigen Befestigungsmittels an der Badewanne ist fertigungstechnisch sehr aufwendig. Auch besteht die Gefahr, dass die Platte in dem Schlitz wegen fehlender Passgenauigkeit wackelt, wodurch die in Massivbauten übliche Verfliesung problematisch ist.

Aufgabe der Erfindung ist es, eine in den erforderlichen Baumassen anpassbare, die Unebenheiten des Bauwerks ausgleichende und schnell einbaubare Schürze zu finden, die neben ausreichender Steifigkeit eine gute Dämmung gegen Schall und Wärme bietet sowie eine plane Unterlage für die vor oder nach dem Einbau aufgebrachte Wandbekleidung (zum Beispiel Fliesen) bildet.

Die Aufgabe wird erfindungsgemäss dadurch gelöst, dass das flächige Gebilde aus Kunststoffschaum Verbindungen aus einem Montageschaum besitzt. Es ist erstaunlich, dass die durch die engen Raumverhältnisse bedingte geringe Stärke des flächigen Gebildes aus Kunststoffschaum eine ausreichende Steifigkeit sogar bei seitlich angreifenden Kräften (z.B. Kniedruck) besitzt, dass auch empfindliche Beläge - wie beispielsweise Fliesen - nicht abplatzen. Durch das flächige Gebilde, welches aus einer ebenen Platte aus PUR- oder Polystyrol-Schaum bestehen kann, wird eine gute Dämmung hinsichtlich Körperschall und Wärmefluss erreicht. Ein weiterer Vorteil besteht darin, dass die im allgemeinen über eine ganze Seite sich erstreckende Platte mit einem einfachen Messer auf das jeweils erforderliche Mass geschnitten und mit wenigen Handgriffen eingebaut werden kann. Auch ist es möglich, die aussenliegende Oberfläche der Platte mit Markierungen zur Erleichterung eines exakten Anklebens der Fliesen oder werkseitig mit endgültigem Belag (z.B. einer Folie) zu versehen.

In einer besonderen Ausführungsform ist das flächige Gebilde am Rand mit einem Ansatz versehen.

Flächige Gebilde, die am oberen Rand als Ansatz beispielsweise einen Schenkel besitzen, können bei Wannen mit nach innen abgewinkeltem Rand durch Schräglage beim Einführen einfach eingehängt und dann durch Drehen in die endgültige Lage gebracht werden. Um ein Herausrutschen zu vermeiden, ist es möglich auch auf der späteren Innenseite der Schürze als Ansätze einzelne Nasen vorzusehen, die sich beim Drehen an der Aussenseite der Wannenwand festklemmen. Um ein Einschneiden bzw. Abbrechen zu vermeiden, kann der Ansatz noch mit einer Verstärkung (Schutzfolie) versehen werden.

In einer anderen Ausführungsform ist der Ansatz als Schenkel rechtwinklig zu dem als Platte geformten flächigen Gebilde ausgebildet. In einer bevorzugten Ausführungsform ist das flächige Gebilde mit Verstärkungen versehen.

Verstärkungen sind durch Ausbildung von Rippen möglich. Denkbar ist aber auch die Auflage oder der Einbau eines Gewebes. Schliesslich können auch Kunststoff- bzw. Metallteile in langgestreckter Form oder an einzelnen Punkten eingebaut werden. Durch alle Verstärkungen ist die Festigkeit des flächigen Gebildes zu verbessern.

In einer weiteren Ausführungsform sind für die Verbindungen, mindestens zur Stirnseite des flächigen Gebildes, offene Ausnehmungen angeordnet.

Durch diese Ausnehmungen, die die eigentliche Befestigung (Verbindung) aufnehmen, ist es möglich, einerseits die Schürze im übrigen Bereich bis an die angrenzenden Bauteile heranzuführen und andererseits die Verbindungen bündig mit der Aussenseite der Wannenschürze zwecks besserer Anbringung des Belages abschliessen zu lassen.

In einer möglichen Ausführungsform bestehen die Ausnehmungen aus einer durchgehenden Nut entlang des Randes des flächigen Gebildes.

Durch diese Nut, die zum besseren Einführen bzw. Halten der Verbindung einhüftig stärker ausgeführt sein kann, wird das flächige Gebilde über die ganze Länge fixiert, was besonders im Fussbereich (am Boden) empfehlenswert ist.

In einer speziellen Ausführungsform bestehen die Ausnehmungen aus einzelnen offenen Hohlkammern mit Überlauf. In diese Hohlkammer kann durch seitlich Durchstechen der Wand mit einer Düse ein aushärtendes Quellmittel eingeführt werden, welches dann durch Ausschäumen an der Stirnseite eine Verbindung zum Gegenstück herstellt, wobei durch einen Überlauf nach der Auffüllung der Hohlkammer das Restmaterial seitlich abfliessen kann und evtl. für eine zusätzliche seitliche Befestigung sorgt.

In einer verbesserten Ausführungsform besteht der Montageschaum aus Polyurethan.

Für das Befestigen hat sich besonders ein Kunststoffschaum aus Polyurethan bewährt, wie er beispielsweise als Montageschaum mit einer Härtezeit von 10 bis 20 Min bekannt ist.

Ein Beispiel der Erfindung ist in der Zeichnung dargestellt und wird im folgenden näher beschrieben.

In Fig. 1 ist eine Badewanne 1 auf Füssen 2 dargestellt, bei der als Wannenschürze 3 einflächiges Gebilde 4 in Form einer Platte mit oberen, hinter dem dreimal abgebogenen Wannen-Rand 5 geklemmten Ansatz 6, der als Schenkel rechtwinklig zur Platte 4 angeordnet ist. Die obere Verbindung 7 zwischen Badewanne 1 und Platte 4 erfolgt duch einen Kunststoffschaum, der über den Einstich 8 in die als kurze Ausnehmung ausgebildete zur Stirnseite offene Hohlkammer 9 mit Überlauf 10 nach dem Ausschäumen bis zum Wannen-Rand 5 vorgedrungen ist. Unten ermöglicht als Ausnehmung eine durchgehende Nut 11 entlang der Stirnseite 12 der Platte 4 die Fixierung über einen PUR-Kunststoffschaum als Verbindung 7 die Festlegung der Wannenschürze 3 gegen den Boden 20 auf ganzer Länge.

Selbstverständlich gilt die erfindungsgemässe Konstruktion auch für flächige Gebilde mit Untertritt, Duschtassen oder andere einzukleidende Bauteile (Schächte), wobei die flächigen Gebilde im Stossbereich auch untereinander verbunden werden können.

## Patentansprüche

1. Wannenschürze, bestehend aus einem flächigen Gebilde, welches über Verbindungen direkt mit der Unterseite des Wannenrandes und dem Boden gehalten ist, dadurch gekennzeichnet, dass das flächige Gebilde (4) aus Kunststoffschaum-Verbindungen (7) aus einem Montageschaum besteht.

2. Wannenschürze nach Anspruch 1 dadurch gekennzeichnet, dass das flächige Gebilde (4) am Rand mit einem Ansatz versehen ist.

3. Wannenschürze nach Anspruch 1 bis 2, dadurch gekennzeichnet, dass der Ansatz (6) als Schenkel rechtwinklig zu dem als Platte geformten flächigen Gebilde (4) ausgebildet ist.

4. Wannenschürze nach Anspruch 1-3, dadurch gekennzeichnet, dass das flächige Gebilde (4) mit Verstärkungen (14) versehen ist.

5. Wannenschürze nach Anspruch 1-4, dadurch gekennzeichnet, dass für die Verbindung

(7) mindestens zur Stirnseite (12) des flächigen Gebildes (4) offene Ausnehmungen (9, 11) angeordnet sind.

6. Wannenschürze nach Anspruch 1-5, dadurch gekennzeichnet, dass die Ausnehmung aus einer durchgehenden Nut (11) entlang des Randes des flächigen Gebildes (4) besteht.

7. Wannenschürze nach Anspruch 1-6, dadurch gekennzeichnet, dass die Ausnehmungen aus einzelnen, offenen Hohlkammern (9) mit Überlauf (10) bestehen.

8. Wannenschürze nach Anspruch 1-6, dadurch gekennzeichnet, dass der Montageschaum aus Polyurethan besteht.

## Claims

1. Bathtub apron, consisting of a sheet-like structure which is held via means connected directly to the underside of the bathtub edge and to the floor, characterised in that the sheet-like structure (4) of plastic foam has connecting means (7) consisting of an assembly foam.

2. Bathtub apron according to Claim 1, characterised in that the sheet-like structure (4) is provided along its edge with a shoulder.

3. Bathtub apron according to Claim 1 to 2, characterised in that the shoulder (6) is designed in the form of a shank at right angles to the sheet-like structure (4) shaped in the form of a panel.

4. Bathtub apron according to Claim 1-3, characterised in that the sheet-like structure (4) is provided with reinforcements (14).

5. Bathtub apron according to Claim 1-4, characterised in that recesses (9, 11) which are open at least towards the end face (12) of the sheet-like structure (4) are provided for the connecting means (7).

6. Bathtub apron according to Claim 1-5, characterised in that the recess consists of a continuous groove (11) along the edge of the sheet-like structure (4).

7. Bathtub apron according to Claim 1-6, characterised in that the recesses consist of individual, open hollow chambers (9) with an overflow (10).

8. Bathtub apron according to Claim 1-6, characterised in that the assembly foam consists of polyurethane.

## Revendications

1. Tablier de baignoire constitué par une structure plane, qui est maintenue par des jonctions de fixation directement à la face inférieure du bord de la baignoire et contre le sol, caractérisée en ce que la structure plane (4), faite de matière synthétique expansée, est munie de jonctions de fixation (7) en une matière de montage expansée.

2. Tablier de baignoire suivant la revendication 1, caractérisé en ce que la structure plane (4) est munie, au bord, d'une partie faisant saillie.

3. Tablier de baignoire suivant la revendication 1 et 2, caractérisé en ce que la partie faisant saillie (6) est prévue sous la forme d'une aile perpendiculaire à la structure plane (4) se présentant sous forme de plaque.

4. Tablier de baignoire suivant les revendications 1 à 3, caractérisé en ce que la structure plane (4) est munie de renforcements (14).

5. Tablier de baignoire suivant les revendications 1 à 4, caractérisé en ce qu'il est prévu, pour la jonction de fixation (7), des évidements (9, 11) ouverts au moins en direction des faces d'extrémité (12) de la structure plane (4).

6. Tablier de baignoire suivant les revendications 1 à 5, caractérisé en ce que l'évidement est prévu sous la forme d'une rainure continue (11) qui longe le bord de la structure plane (4).

7. Tablier de baignoire suivant les revendications 1 à 6, caractérisé en ce que les évidements sont formés par différentes chambres ouvertes (9) présentant un trop-plein (10).

8. Tablier de baignoire suivant les revendications 1 à 6, caractérisé en ce que la matière de montage expansée est du polyuréthane.
